# EUROPÄISCHE PATENTSCHRIFT

(11) **EP 4 609 108 B1**
(45) Veröffentlichungstag und Bekanntmachung des Hinweises auf die Patenterteilung: **31.12.2025**
(21) Anmeldenummer: 23804900.1
(22) Anmeldetag: 02.11.2023
(51) Int. Cl.: F17C 13/04

(54) **VENTIL MIT ENTLÜFTUNGSFUNKTION**
VALVE WITH VENTILATION FUNCTION
SOUPAPE À FONCTION DE VENTILATION

(30) Priorität: 02.11.2022 DE 102022128991
(43) Veröffentlichungstag der Anmeldung: 03.09.2025
(73) Patentinhaber: VTI Ventil Technik GmbH, 58706 Menden (DE)
(72) Erfinder: KOSTORZ, Ole Benedikt, 58706 Menden (DE); SAKURSKIS, Aivaras, 59423 Unna (DE); ROLLNIK, Dominik, 58706 Menden (DE)
(74) Vertreter: Osterhoff, Utz
(86) Internationale Anmeldenummer: PCT/DE2023/100803
(87) Internationale Veröffentlichungsnummer: WO 2024/094252

(56) Entgegenhaltungen:
- DE-A1- 102019 000 737
- US-A1- 2014 318 642

## Beschreibung

Die vorliegende Erfindung betrifft ein Ventil zum Anschluss an eine Druckquelle gemäß den Merkmalen im Oberbegriff von Anspruch 1.

Aus dem Stand der Technik ist es bekannt, in bestimmten Anwendungen hohe Drücke, insbesondere hohe Mediendrücke zu verwenden. Beispielsweise, insbesondere stationären Brandschutzsystemen, kann somit ein Löschgas, vornehmlich CO₂, in Druckflaschen bereitgestellt werden und bei Bedarf durch manuelle oder auch automatische Auslösung zum Einsatzort über Leitungen verbracht werden. Hierbei werden teilweise Betriebsdrücke von mehr als 100 bar bis zu 150 bar bevorratet.

Auch ist es bei verschiedenen Werkzeugen, insbesondere Handwerkzeugen bekannt, diese pneumatisch anzutreiben. Hierbei werden Betriebsdrücke von bis zu 300 bar bevorratet. Ebenfalls wird der Betriebsdruck in einer Druckquelle, insbesondere einer Druckflasche bereitgestellt und über Leitungen, insbesondere Schlauchleitungen, dann zu dem Verbraucher, mithin dem Handwerkzeug, verbracht.

Für Transport- oder auch Wartungszwecke ist es notwendig, eine entsprechende Anordnung teilweise zu demontieren bzw. die Leitungen, insbesondere Schlauchleitungen abzunehmen. Stehen diese jedoch noch unter den zuvor genannten hohen Drücken, so besteht erhebliche Arbeitssicherheitsgefahr.

Aus der DE 10 2019 000 737 A1 ist ein Ventil zum Anschluss an eine Druckquelle gemäß dem Oberbegriff von Anspruch 1 bekannt.

Die vorliegende Erfindung hat daher die Aufgabe, eine Möglichkeit zu zeigen, um bei zuvor genannten Anwendungen mit hohen Drücken, die Sicherheit sowie Anwenderfreundlichkeit zu verbessern.

Die zuvor genannte Aufgabe wird erfindungsgemäß mit einem Ventil zum Anschluss an eine Druckquelle gemäß den Merkmalen von Anspruch 1 gelöst.

Vorteilhafte Weiterbildungen der vorliegenden Erfindung sind Gegenstand der abhängigen Ansprüche.

Das Ventil dient zum Anschluss an eine Druckquelle und Weiterleitung des Druckes an mindestens einen Verbraucher. Das Ventil ist bevorzugt ein Flaschenventil und die Druckquelle ist bevorzugt eine Druckflasche. Das Ventil eignet sich für Betriebsdrücke von bis zu 300 bar. Der Verbraucher ist beispielsweise eine Brandschutzanlage oder auch ein pneumatisches Handwerkzeug. Als Druckmedium kommt insbesondere ein gasförmiges Druckmedium zum Einsatz. Das Ventil weist einen Ventilkörper auf. Der Ventilkörper weist einen Druckkanal auf. Der Druckkanal dient zur Verbindung des in der Druckquelle befindlichen Druckmediums und Weiterleitung an eine Leitung, insbesondere einen Schlauch, um das Druckmedium bei Bedarf an den Verbraucher weiterzuleiten. Im Betriebszustand ist mithin das Flaschenventil geöffnet und der Betriebsdruck liegt in dem Druckkanal und in der Leitung an dem Verbraucher an.

Erfindungsgemäß ist nunmehr in dem Druckkanal ein Entlüftungsventil eingegliedert. Es ist vorgesehen, dass beispielsweise durch Verschließen des Ventils, insbesondere des Flaschenventils, dann der noch in der Leitung und im Druckkanal befindliche Druck über das Entlüftungsventil an die Umgebung abgelassen werden kann. Danach kann die Leitung, insbesondere der Schlauch von dem Ventil getrennt werden bzw. auch der Verbraucher von dem Schlauch getrennt werden. Optimalerweise liegt dann in dem Druckkanal bzw. der Leitung bzw. dem Schlauch Umgebungsdruck an.

Damit das Entlüftungsventil besonders verbraucherfreundlich und einfach betätigbar ist, weist dieses einen axial verschiebbaren Bolzen auf, der in einer Betriebsposition gehalten ist. Im Anfangszustand ist somit der Bolzen des Entlüftungsventils in der Betriebsposition gehalten und somit druckleitend die Druckquelle mit dem Druckkanal und den an dem Druckkanal angeschlossenen Leitungen verbunden. Durch axiales Verschieben des Bolzens in eine Entlüftungsposition kann der im Druckkanal anliegende Druck an die Umgebung abgegeben werden.

Das Entlüftungsventil mit axial verschiebbarem Bolzen weist somit eine deutlich einfachere Bedienung auf, da zunächst optisch in der Betriebsposition erkennbar ist, in welcher Position sich das Entlüftungsventil befindet. Durch einfaches Betätigen, beispielsweise mit einem Daumen und Verschieben des Bolzens in Axialrichtung, kann somit der Druck abgelassen werden. Insbesondere ist der Bolzen entgegen einer Federkraft in der Betriebsposition gehalten. Somit ergibt sich der Vorteil, dass der Druck beliebig durch Eindrücken des Bolzens abgelassen werden kann und sobald eine Kraft, beispielsweise aufgebracht durch eine Hand oder Daumen eines anwendenden Monteurs, vom Bolzen abgelassen wird, geht dieser wiederum zurück in die Betriebsposition und es wird nicht weiter entlüftet.

Das Entlüftungsventil selbst weist einen mechanisch, robusten, soliden und einfachen Aufbau auf. Es ist aus einer äußeren Hülse ausgebildet. Alternativ ist es bevorzugt auch möglich, dass der zuvor beschriebene verschiebbare Bolzen unmittelbar in das Ventil integriert wird. In diesem Fall ist eine Ausnehmung auch eine mehrstufige Bohrung mit verschiedenen Durchmessern direkt in das Ventil bzw. Bohrung integriert. Alle nachgenannten Ausführungen bezüglich der Hülse bzw. Innenmantelfläche der Hülse im Zusammenspiel mit dem Bolzen gelten somit auch für die direkte Integration in das Ventil. Die äußere Hülse kann bevorzugt in das übergeordnete Ventil eingeschoben werden. Die Wandung der Hülse weist durchgreifende Öffnungen auf, die fluidleitend mit dem Druckkanal in Verbindung stehen. Der Bolzen ist die Hülse axial durchgreifend in der Hülse gelagert. Zwischen Hülse und Bolzen ist bevorzugt eine Druckkammer ausgebildet. Hierzu ist besonders bevorzugt der Bolzen selbst in seinem Druckmesser eingeschnürt bzw. verjüngt bzw. reduziert ausgebildet. Axial beabstandet zu der Verjüngung bzw. den Ausnehmungen der Wandungen der Hülse sind Dichtungen eingegliedert, so dass die Druckkammer ausgebildet ist. An einem axialen Ende ist besonders bevorzugt eine Feder angeordnet, wobei die Feder den Bolzen in der Betriebsposition hält. In der Hülse des Entlüftungsventils und im Bolzen ist besonders bevorzugt ein Widerlager ausgebildet, so dass die Feder in Betriebsposition entgegen des Anschlags des Widerlagers den Bolzen in der Betriebsposition hält.

An einem gegenüberliegenden Ende der Hülse ist diese zumindest an ihrer Innenmantelfläche aufgeweitet. Der Bolzen weist im Bereich eines Endes einen Dichtring auf. Durch axiales Verschieben des Bolzens mit dem Dichtring in Richtung der Aufweitung der Hülse wird somit die Druckkammer an die Umgebung freigegeben. Der in der Druckkammer befindliche Druck wird somit an die Umgebung abgelassen. Die Druckkammer ist druckleitend mit dem Druckkanal verbunden, so dass eine Entlüftung des Druckkanals stattfindet.

Hier setzt eine weitere Besonderheit der Erfindung ein. Da die Anwendung, insbesondere bei insbesondere mehr als 100 bar stattfindet und der Umgebungsdruck bei normalen Verhältnissen ca. 1 bar aufweist, entsteht aufgrund der hohen Druckdifferenz ein Druckimplus bzw. Druckstoß beim initialen Einleiten des Entlüftungsvorganges. Dieser Druckstoß wirkt sich jedoch nachteilig auf die Entlüftungsfunktion selbst sowie auf die Langlebigkeit des Dichtringes aus.

Hier setzt die vorliegende Erfindung an, indem dem eigentlichen Dichtring eine Zusatzdichtung in Axialrichtung vorgelagert ist. Erfindungsgemäß dichtet der eigentliche Dichtring die Druckkammer vollständig zwischen Betriebsdruck und Umgebungsdruck ab. Die Zusatzdichtung hat dabei bevorzugt eine nicht hundertprozentige Abdichtungsfunktion, so dass zwischen Zusatzdichtung und Dichtring ein geringerer Betriebsdruck, der jedoch höher ist als der Umgebungsdruck, herrscht. Bei axialem Verschieben des Bolzens wird somit der initiale Druckstoß auf den eigentlichen Dichtring vermindert, da der Druckstoß von der Zusatzdichtung erst entsteht, wenn die Zusatzdichtung die Aufweitung passiert. Die Zusatzdichtung kann auch als Opferdichtung bezeichnet werden. Bei mehrmaligem Betätigen, mitunter auch über jahrelangen Einsatz des Entlüftungsventils, kann somit die Zusatzdichtung verschleißen, die Dichtfähigkeit des Entlüftungsventils ist jedoch immer durch den eigentlichen Dichtring sichergestellt. Der Druckstoß selber erreicht den Dichtring nur abgemindert oder gar nicht, da der Druckstoß an der Zusatzdichtung entsteht.

Eine weitere, vorteilhafte Weiterbildung der vorliegenden Erfindung sieht ferner vor, dass die Zusatzdichtung eine Öffnung aufweist, welche die Wandung der Zusatzdichtung durchgreift. Die Zusatzdichtung ist selbst als Dichtring ausgebildet. Die Öffnung durchgreift die Wandung besonders bevorzugt selbst in Radialrichtung und ist als radial abschnittsweise umlaufender Schlitz ausgebildet. Hierdurch wird wiederum erreicht, dass, wenn die Öffnung der Zusatzdichtung die Aufweitung passiert, hier bereits initial Druck abgelassen bzw. entlüftet wird. Somit wird bei vollständigem Passieren der Zusatzdichtung der dann entstehende Druckstoß in seinem Peak bzw. seiner Intensität abgemindert.

**In** einer weiteren vorteilhaften Ausgestaltungsvariante ist das Entlüftungsventil quer zum Verlauf des Druckkanals angeordnet. Dies erleichtert die Bedienbarkeit und das Betätigen des Entlüftungsventils.

Weitere Vorteile, Merkmale, Eigenschaften und Aspekte der vorliegenden Erfindung sind Gegenstand der nachfolgenden Beschreibung. Bevorzugte Ausgestaltungsvarianten werden in nachfolgenden Figuren schematisch gezeigt.

Diese dienen dem einfachen Verständnis der Erfindung. Es zeigen:
- Figur 1: das erfindungsgemäße Ventil in Längsschnittansicht,
- Figur 2: Querschnittsansicht gemäß der Schnittlinie A-A gemäß Figur 1,
- Figur 3: Ansicht gemäß Figur 2 in einer Entlüftungsposition,
- Figur 4: Darstellung des Entlüftungsventils gemäß Figur 2 und
- Figur 5: Darstellung des Entlüftungsventils gemäß Figur 3,
- Figur 6 bis 8: eine alternative Ausgestaltungsvariante zu Figuren 1 bis 3 bei unmittelbarer Integration des Bolzens in den Ventilkörper in einer Längsschnittansicht sowie zwei Querschnittsansichten analog zu Figuren 2 und 3,

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt ein Ventil 1 in Längsschnittansicht. In das Ventil 1 ist erfindungsgemäß ein Entlüftungsventil 2 eingesetzt.

Das Ventil 1 selbst dient zum Aufsetzen auf eine angedeutete Druckquelle 3 in Form einer Druckflasche. Hier ist ein Druckkanal 4 ausgebildet, welcher einen Betriebsdruck der Druckquelle 3 über den Druckkanal 4 weitergibt. Ferner ist eine Verschraubung 5 vorgesehen, so dass die angeschlossene Druckquelle 3 geöffnet bzw. geschlossen werden kann. Ein Betriebsdruck kann über ein Manometer 6 angezeigt werden. Ferner ist ein Anschluss 7 vorgesehen. An den Anschluss 7 kann ein Verbraucher insbesondere über eine nicht näher dargestellte Schlauchleitung angeschlossen werden. Der Anschluss 7 kann auch zum Befüllen der Druckquelle 3 vorgesehen sein.. Ein Verschluss 8 dichtet bei Betätigung der Verschraubung 5 den Druckkanal 4 hinsichtlich der Druckquelle 3 ab. Der Anschluss 7 steht fluidleitend mit dem Druckkanal 4 in Verbindung. Wird somit die Entlüftungsposition gemäß Figur 3 eingenommen und die Verschraubung 5 derart verschlossen, bis die Druckquelle abgedichtet ist, so wird der Druckkanal 4 an die Umgebung U entlüftet.

Figur 2 zeigt eine Querschnittsansicht gemäß der Schnittlinie A-A gemäß Figur 1. Das Entlüftungsventil 2 ist quer zum Druckkanal 4 in das Ventil 1 eingesetzt. Hierzu weist das Ventil 1 eine Aufnahmeöffnung 9 in Form einer komplexen Bohrung auf. Das Entlüftungsventil 2 ist quer eingeschoben. An der Außenseite sind verschiedene Dichtungen 10 vorgesehen, die das Entlüftungsventil 2 mit dem Ventil 1 bezüglich seines Druckkanals 4 abdichtet. In einer Mantelfläche des Entlüftungsventils 2 sind Ausnehmungen 11 vorhanden, die den Druckkanal 4 fluidleitend mit dem Entlüftungsventil 2 verbinden.

Figur 3 zeigt die Ansicht gemäß Figur 2, wobei das Entlüftungsventil 2 hier nicht wie in Figur 2 in einer Betriebsposition, sondern in einer Entlüftungsposition dargestellt ist. Hierzu ist ein Bolzen 12 in Axialrichtung zu einer äußeren Hülse 13 verlagert. Hierdurch wird eine in Figur 2 befindlicher Druckkammer 14 des Entlüftungsventils 2 fluidleitend mit der Umgebung U verbunden. Es befindet sich ein Filtersieb 15 an einem axialen Ende des Entlüftungsventils 2, so dass keine mechanischen Verschmutzungen die Funktion des Entlüftungsventils 2 beeinflussen können.

Ferner dargestellt in Figuren 2 und 3 ist ein Schlauchanschluss 16. Dieser dient zum Befüllen der Druckquelle 3 und weist bevorzugt ein Rückflussverhinderer bzw. Rückschlagventil auf. Der Schlauchanschluss 16 muss nicht zwingend vorgesehen sein und kann auch entfallen. Insbesondere ein Befüllen der Druckquelle 3 kann dann wie bereits eingangs beschrieben über den Anschluss 7 erfolgen.

Figur 4 und 5 zeigen jeweils Detaildarstellungen des Entlüftungsventils 2 gemäß Figur 2 und 3. Das Entlüftungsventil 2 weist eine äußere Hülse 13 auf und in der Hülse 13 einen axial verlagerbaren Bolzen 12. Der Bolzen 12 kann auch als Kolben bezeichnet werden. Der Bolzen 12 ist entgegen einer Federkraft (F) in der in Figur 4 dargelegten Betriebsposition gehalten. Hierzu ist zwischen Bolzen 12 und Hülse 13 ein Anschlag 18 ausgebildet. Der Bolzen 12 ist von einer Kappe 19 übergriffen. Innerhalb der Kappe 19 ist eine Madenschraube 20 vorgesehen, so dass der Bolzen 12 die Druckfeder 17 hält und die Druckfeder 17 gleichzeitig eine Federkraft (F) auf den Bolzen 12 aufbringt. Zwischen der Innenmantelfläche 21 der Hülse 13 und dem Bolzen 12 ist in der Betriebsposition eine Druckkammer 14 ausgebildet. Die Druckkammer 14 wird über die Ausnehmungen 11, die sich in der Mantelfläche der Hülse 13 befinden, von außen mit dem Betriebsdruck gespeist, derart, dass in der Druckkammer 14 auch der Betriebsdruck anliegt. Wird nunmehr die in Figur 5 dargestellte Entlüftungsposition eingenommen, wird der Bolzen 12 in Axialrichtung A in der Bildebene bezogen, nach links verlagert. Die Druckkammer 14 wird somit fluidleitend mit der Umgebung U verbunden. Hierzu ist die Hülse 13 in einem axialen Endabschnitt zunächst an ihrer Innenmantelfläche 21 aufgeweitet. Das axiale Verschieben des Bolzens 12 legt somit einen Dichtring 22 frei, da dieser nicht mehr an der Innenmantelfläche 21 anliegt. Hierdurch ist dann die Druckkammer 14 mit der Umgebung U verbunden, so dass die Entlüftungsfunktion durchgeführt wird.

In einem nicht näher dargestellten Zwischenschritt zwischen Figur 4 und 5, mithin dem axialen Verlagern des Bolzens 12 in der Hülse 13 entsteht bei Passieren des Dichtringes 22 zu der aufgeweiteten Innenmantelfläche 21 ein Druckstoß, wenn der in der Druckkammer 14 befindliche Betriebsdruck an die Umgebung U abgelassen bzw. entlüftet wird. Dieser Druckstoß wirkt sich nachteilig auf die Bedienung bzw. Betriebssicherheit sowie auch auf die Langlebigkeit des Dichtrings 22 aus. Daher ist in Axialrichtung A beabstandet in Richtung zu der Druckkammer 14 eine Zusatzdichtung 23 vorgelagert. Der eigentliche Dichtring ist bevorzugt als O-Ring ausgebildet. Die Zusatzdichtung 23 kann als quadratisch bzw. rechteckig ausgebildeter Dichtring ausgebildet sein. Somit passiert zunächst der Dichtring als Hauptdichtung die aufgeweitete Innenmantelfläche 21, wobei die Zusatzdichtung 23 dann die Druckkammer 14 noch gegenüber der Umgebung U abdichtet. Erst zu einem späteren Zeitpunkt, nämlich bei weiterem Einschieben des Bolzens 12 in die Hülse 13 passiert dann auch die Zusatzdichtung 23 die aufgeweitete Innenmantelfläche 21 und gibt den in der Druckkammer 14 befindlichen Betriebsdruck an die Umgebung U ab. Der eigentliche Dichtring 22 wird somit nicht voll umfänglich von dem initialen Druckstoß selbst erfasst, da der Druckstoß über die Zusatzdichtung 23 in seiner Intensität abgeschwächt wird.

Um den Druckstoß weiterhin zu vermindern, ist ferner ein in Radialrichtung R ausgebildeter Schlitz 24 die Wandung der Zusatzdichtung 23 durchgreifend vorhanden. Durch diesen Schlitz 24 kann ein initiales Druckmaximum des Druckstoßes bereits während des Passierens der aufgeweiteten Innenmantelfläche 21 an die Umgebung U entweichen, wodurch der Druckstoß in seiner Intensität herabgesetzt wird. Der Schlitz 24 ist radial abschnittsweise umlaufend sowie in Radialrichtung orientiert in der Zusatzdichtung 23 ausgebildet.

Der Vollständigkeit halber wird erwähnt, dass die Druckkammer 14 auf der rechten Seite gezeigten Bildebene ebenfalls durch einen Dichtring 22 sowie eine Zusatzdichtung 23 gegenüber dem Umgebungsdruck abgedichtet ist. Ferner kann eine weitere Zusatzdichtung 23 bzw. ein Stützring 25 vorgesehen sein, welcher dem Dichtring 22 in Axialrichtung A gegenüber der Zusatzdichtung 23 vorgelagert ist.

Figuren 6, 7 und 8 zeigen eine alternative Ausgestaltungsvariante zu Figuren 1 bis 3. Hierbei ist der Bolzen 12 unmittelbar in das Ventil 1 eingegliedert. Es ist keine zusätzliche Hülse vorhanden. Alle Ausführungen zu Figuren 1 bis 3 gelten entsprechend. Die Innenmantelflächen zu Figuren 1 bis 3 und insbesondere auch zu Figuren 4 und 5 gelten entsprechend, wobei nunmehr die Hülse entfällt und die Innenmantelfläche 27 einer Bohrung 26 in dem Ventil 1 bzw. Ventilkörper selber unmittelbar mit der Dichtung 22 sowie der Zusatzdichtung 23 im Zusammenspiel stehen.

### Bezugszeichen:

1 - Ventil
2 - Entlüftungsventil
3 - Druckquelle
4 - Druckkanal
5 - Verschraubung
6 - Manometer
7 - Anschluss
8 - Verschluss
9 - Aufnahmeöffnung in 1 für 2
10 - Dichtungen
11 - Ausnehmungen
12 - Bolzen
13 - Hülse
14 - Druckkammer
15 - Filtersieb
16 - Schlauchanschluss
17 - Druckfeder
18 - Anschlag
19 - Kappe
20 - Madenschraube
21 - aufgeweitete Innenmantelfläche
22 - Dichtung
23 - Zusatzdichtung
24 - Schlitz
25 - Stützring
26 - Bohrung zu 1
27 - Innenmantelfläche zu 26
U - Umgebung
A - Axialrichtung
R - Radialrichtung
F - Federkraft

## Patentansprüche

1. Ventil (1) zum Anschluss an eine Druckquelle (3) und Weiterleitung des Druckes an mindestens einen Verbraucher, aufweisend einen Ventilkörper mit einem Druckkanal (4), wobei in dem Druckkanal (4) ein Entlüftungsventil (2) eingegliedert ist, wobei das Entlüftungsventil (2) einen axial verschiebbaren Bolzen (12) aufweist, der in einer Betriebsposition gehalten ist und durch axiales Verschieben des Bolzens (12) in eine Entlüftungsposition bringbar ist und so den von den im Druckkanal (4) anliegenden Druck an die Umgebung (U) abgibt, **dadurch gekennzeichnet, dass** das Entlüftungsventil (2) eine äußere Hülse (13) aufweist und der Bolzen (12) axial verschiebbar in der Hülse (13) gelagert ist oder dass der Bolzen (12) unmittelbar in einer Bohrung (26) in dem Ventil (1) eingegliedert ist.

2. Ventil (1) nach einem der vorangehenden Ansprüche, **dadurch gekennzeichnet, dass** die äußere Hülse (13) deren Mantelfläche durchgreifende Ausnehmungen (11) aufweist, wobei die Ausnehmungen (11) fluidleitend mit dem Druckkanal (4) in Verbindung stehen.

3. Ventil (1) nach einem der vorangehenden Ansprüche, **dadurch gekennzeichnet, dass** zwischen der Hülse (13) und dem Ventil (1) Dichtungen (10) eingegliedert sind.

4. Ventil (1) nach einem der vorangehenden Ansprüche, **dadurch gekennzeichnet, dass** die Hülse (13) zu einem Entlüftungsende hin sich zumindest mit ihrer Innenmantelfläche (21) aufweitet oder dass die Bohrung (26) sich zu einem Entlüftungsende hin in ihrer Innenmantelfläche (27) aufweitet.

5. Ventil (1) nach einem der vorangehenden Ansprüche, **dadurch gekennzeichnet, dass** zwischen Bolzen (12) und Hülse (13) in der Betriebsposition eine Druckkammer (14) ausgebildet ist oder dass zwischen Bolzen (12) und Bohrung (26) in der Betriebsposition eine Druckkammer (14) ist.

6. Ventil (1) nach einem der vorangehenden Ansprüche, **dadurch gekennzeichnet, dass** zwischen Bolzen (12) und Hülse (13) Dichtungen (22, 23) eingegliedert sind oder dass zwischen Bolzen (12) und Bohrung (26) Dichtungen (22, 23) eingegliedert sind.

7. Ventil (1) nach Anspruch 6, **dadurch gekennzeichnet, dass** an einem Ende der Druckkammer (14) ein Dichtring (22), insbesondere O-Ring eingegliedert ist, wobei in Richtung zu der Druckkammer (14) dem Dichtring (22) eine Zusatzdichtung (23) vorgelagert ist, wobei die Zusatzdichtung (23) axial zu dem Dichtring (22) beabstandet ist.

8. Ventil (1) nach Anspruch 7, **dadurch gekennzeichnet, dass** die Zusatzdichtung (23) mindestens eine Öffnung aufweist, welche die Wandung der Zusatzdichtung (23) durchgreift.

9. Ventil (1) nach Anspruch 8, **dadurch gekennzeichnet, dass** die Öffnung als radial abschnittsweise umlaufender Schlitz (24) ausgebildet ist.

10. Ventil (1) nach Anspruch 8, **dadurch gekennzeichnet, dass** die Öffnung in Radialrichtung die Wandung der Zusatzdichtung (23) durchgreift.

11. Ventil (1) nach einem der vorangehenden Ansprüche, **dadurch gekennzeichnet, dass** das Entlüftungsventil (2) quer zum Verlauf des Druckkanals (4) angeordnet ist.

12. Ventil (1) nach einem der vorangehenden Ansprüche, **dadurch gekennzeichnet, dass** der Bolzen (12) entgegen einer Federkraft (F) in der Betriebsposition gehalten ist.

## Claims

1. A valve (1) for connecting to a pressure source (3) and for transmitting the pressure to at least one consumer, having a valve body with a pressure channel (4), wherein a vent valve (2) is integrated into the pressure channel (4), wherein the vent valve (2) has an axially displaceable bolt (12) which is held in an operating position and can be moved into a venting position by axial displacement of the bolt (12), thereby releasing the pressure in the pressure channel (4) to the environment (U), **characterised in that** the vent valve (2) has an outer sleeve (13) and the bolt (12) is mounted in the sleeve (13) so that it can move axially, or **in that** the bolt (12) is integrated directly into a bore (26) in the valve (1).

2. The valve (1) according to one of the preceding claims, **characterised in that** the outer sleeve (13) has recesses (11) extending through its shell surface, wherein the recesses (11) are connected with the pressure channel (4) such that they can guide fluid.

3. The valve (1) according to one of the preceding claims, **characterised in that** seals (10) are provided between the sleeve (13) and the valve (1).

4. The valve (1) according to one of the preceding claims, **characterised in that** the sleeve (13) widens towards a vent end at least with its inner shell surface (21), or that the bore (26) widens towards a vent end in its inner shell surface (27).

5. The valve (1) according to one of the preceding claims, **characterised in that** a pressure chamber (14) is formed between the bolt (12) and the sleeve (13) in the operating position, or **in that** there is a pressure chamber (14) between the bolt (12) and the bore (26) in the operating position.

6. The valve (1) according to one of the preceding claims, **characterised in that** seals (22, 23) are provided between the bolt (12) and the sleeve (13) or that seals (22, 23) are provided between the bolt (12) and the bore (26).

7. The valve (1) according to claim 6, **characterised in that** a sealing ring (22), in particular an O-ring, is integrated at one end of the pressure chamber (14), wherein an additional seal (23) is located upstream of the sealing ring (22) in the direction of the pressure chamber (14), wherein the additional seal (23) is spaced axially from the sealing ring (22).

8. The valve (1) according to claim 7, **characterised in that** the additional seal (23) has at least one opening which passes through the wall of the additional seal (23).

9. The valve (1) according to claim 8, **characterised in that** the opening is configured as a radially sectional circumferential slot (24).

10. The valve (1) according to claim 8, **characterised in that** the opening extends radially through the wall of the additional seal (23).

11. The valve (1) according to one of the preceding claims, **characterised in that** the vent valve (2) is arranged transversely to the course of the pressure channel (4).

12. The valve (1) according to one of the preceding claims, **characterised in that** the bolt (12) is held in the operating position against a spring force (F).

## Revendications

1. Soupape (1) pour le raccordement à une source (3) de pression et pour la transmission de la pression à au moins un consommateur, présentant un corps de soupape avec un canal (4) de pression, dans laquelle une soupape de ventilation (2) est intégrée dans le canal (4) de pression, dans laquelle la soupape de ventilation (2) présente un boulon (12) coulissant axialement qui est maintenu dans une position de fonctionnement et qui peut être amené dans une position de ventilation par déplacement axial du boulon (12) et délivre ainsi la pression appliquée par celui-ci dans le canal (4) de pression à l'environnement (U), **caractérisée en ce que** la soupape de ventilation (2) présente un manchon (13) extérieur et le boulon (12) est monté de manière à pouvoir se déplacer axialement dans le manchon (13) ou que le boulon (12) est directement intégré dans un alésage (26) dans la soupape (1).

2. Soupape (1) selon l'une quelconque des revendications précédentes, **caractérisée en ce que** le manchon (13) extérieur présente des évidements (11) traversant la surface d'enveloppe de celui-ci, dans laquelle les évidements (11) sont en liaison fluidique avec le canal (4) de pression.

3. Soupape (1) selon l'une quelconque des revendications précédentes, **caractérisée en ce que** des joints (10) sont intégrés entre le manchon (13) et la soupape (1).

4. Soupape (1) selon l'une quelconque des revendications précédentes, **caractérisée en ce que** le manchon (13) s'élargit vers une extrémité de ventilation au moins avec sa surface d'enveloppe intérieure (21) ou que l'alésage (26) s'élargit vers une extrémité de ventilation dans sa surface d'enveloppe intérieure (27).

5. Soupape (1) selon l'une quelconque des revendications précédentes, **caractérisée en ce qu'**une chambre (14) de pression est réalisée entre le boulon (12) et le manchon (13) dans la position de fonctionnement ou qu'une chambre (14) de pression est entre le boulon (12) et l'alésage (26) dans la position de fonctionnement.

6. Soupape (1) selon l'une quelconque des revendications précédentes, **caractérisée en ce que** des joints (22, 23) sont intégrés entre le boulon (12) et le manchon (13) ou que des joints (22, 23) sont intégrés entre le boulon (12) et l'alésage (26).

7. Soupape (1) selon la revendication 6, **caractérisée en ce qu'**une bague d'étanchéité (22), en particulier un joint torique, est intégrée à une extrémité de la chambre (14) de pression, dans laquelle un joint supplémentaire (23) est placé en amont de la bague d'étanchéité (22) en direction de la chambre (14) de pression, dans laquelle le joint supplémentaire (23) est axialement éloigné de la bague d'étanchéité (22).

8. Soupape (1) selon la revendication 7, **caractérisée en ce que** le joint supplémentaire (23) présente au moins une ouverture, laquelle traverse la paroi du joint supplémentaire (23).

9. Soupape (1) selon la revendication 8, **caractérisée en ce que** l'ouverture est réalisée comme une fente (24) radialement circonférentielle sur certaines parties.

10. Soupape (1) selon la revendication 8, **caractérisée en ce que** l'ouverture traverse la paroi du joint supplémentaire (23) dans la direction radiale.

11. Soupape (1) selon l'une quelconque des revendications précédentes, **caractérisée en ce que** la soupape de ventilation (2) est disposée perpendiculairement au tracé du canal (4) de pression.

12. Soupape (1) selon l'une quelconque des revendications précédentes, **caractérisée en ce que** le boulon (12) est maintenu dans la position de fonctionnement à l'encontre d'une force de ressort (F).
